# EUROPÄISCHE PATENTSCHRIFT

(11) **EP 2 418 388 B1**
(45) Veröffentlichungstag und Bekanntmachung des Hinweises auf die Patenterteilung: **10.10.2018**
(21) Anmeldenummer: 11006481.3
(22) Anmeldetag: 06.08.2011
(51) Int. Cl.: F04D 29/66, F04D 29/16, F04D 29/54, F04D 25/06, F04D 29/70, F04D 29/38

(54) **Ventilator**
Ventilator
Ventilateur

(30) Priorität: 12.08.2010 DE 102010034036; 01.04.2011 DE 102011015784
(43) Veröffentlichungstag der Anmeldung: 15.02.2012
(73) Patentinhaber: ZIEHL-ABEGG SE, 74653 Künzelsau (DE)
(72) Erfinder: Sadi, Omar, 74523 Hessental (DE); Gross, Andreas, 74632 Neuenstein (DE); Ernemann, Lothar, 74081 Heilbronn (DE); Lörcher, Frieder, 74542 Braunsbach (DE)
(74) Vertreter: Kohl, Karl-Heinz

(56) Entgegenhaltungen:
- EP-A1- 1 895 166
- DE-A1-102006 045 203
- DE-U1-202004 005 548
- US-A1- 2002 182 071
- US-A1- 2005 186 096
- US-A1- 2007 286 724
- US-A1- 2008 170 935
- US-A1- 2008 219 837

## Beschreibung

Die Erfindung betrifft einen Ventilator gemäß Anspruch 1 oder Anspruch 2.

Die WO 2004/094835 A1 beschreibt einen Lüfter mit einem Lüfterförderkanal und darin angeordneten Lüfterrad, welches um eine zentrale Achse drehbar ist und eine zentrale Nabe mit einem Außenumfang aufweist, auf welchem Lüfterflügel befestigt sind, die sich mit ihren radialen Außenkanten bis zu einer nach außen begrenzenden Fläche erstrecken und welche sichelförmige Vorderkanten aufweisen und welche im Bereich des radial äußeren Randes mit Strömungselementen versehen sind, die für eine um diesen radial äußeren Rand von der Druckseite zur Saugseite verlaufende Ausgleichsströmung als Umströmungshindernisse ausgebildet sind.

US 2008/170935 A1 beschreibt einen Lüfter gemäß dem Oberbegriff des Anspruchs 1.

Im Fan Noise Artikel "EXPERIMENTAL AEROACOUSTIC ANALYSIS OF EFFICIENT AUTOMOTIVE ENGINE COOLING FAN SYSTEM" 2003, ist ein energieeffizienter Lüfter für den Einsatz in Fahrzeugkühlsystemen beschrieben, bestehend aus einem Flügelrad mit Motor eingebaut in einem Gehäuse, welches die funktionellen Elementen zylindrische Strömungsführung, Diffusor und Nachleitflügel in einem Bauteil integriert, wobei hier die kompakte Bauweise des Lüfters hervorgehoben ist.

Aufgabe der Erfindung ist es einen Ventilator zu offenbaren, der in einer kompakten Bauweise eine weitere Geräuschminderung sowie einen höheren Wirkungsgrad aufweist, wobei ein Schutzgitter gleich mit in den erfindungsgemäßen Ventilator integriert ist.

Erfindungsgemäß wird diese Aufgabe einerseits dadurch gelöst, dass das einteilig aus Kunststoff bestehende Gehäuse (1) des Ventilators die für die Wirkungsgraderhöhung maßgeblichen Elemente Einlaufdüse (1.1), zylinderförmige Strömungsführung (1.2), Nachleitflügel (1.3) und Diffusor (1.5) in einem kompakten Bauteil integriert, wobei die Nachleitschaufeln gleichzeitig die Anbindung des Motorträgers (1.4) übernehmen, wobei die Verwendung von Außenläufermotoren eine besonders kompakte Bauweise erlaubt. Andererseits, insbesondere hinsichtlich der Geräuschminderung, wird die Aufgabe erfindungsgemäß dadurch gelöst, dass profilierte Flügel (2.2) und Nachleitflügel (1.3) verwendet werden, wobei die radial äußeren Enden (2.3) der Laufradflügel (2.2) mit Strömungselementen (Winglets) versehen sind und wobei der Kopfspalt zwischen Laufradflügel (2.2) und zylinderförmiger Strömungsführung (1.2) besonders klein ausgeführt ist, was erst durch Verwendung spezieller Kunststoffe und Spritzgusstechniken ermöglicht wird.

Das Gehäuse (1) übernimmt hier mehrere Funktionen gleichzeitig und benötigt dabei vergleichsweise geringen Bauraum. So übernimmt das Gehäuse (1) die Aufhängung des kompletten Flügelrads (2) mit seinem elektrischen Antriebsmotor (5), der als Außenläufermotor ausgebildet ist. Die Übertragung aller am Ventilator angreifenden Kräfte und Momente nach außen geschieht über die mit dem Motorträger und Gehäuse verbundenen Nachleitflügel (1.3). Diese Nachleitflügel (1.3), welche die Umfangskomponente der Abströmgeschwindigkeit reduzieren, tragen mit ihrer speziellen Profilierung wesentlich zur Erhöhung des statischen Wirkungs-grades des Ventilators bei. Die Einlaufdüse (1.1) des Gehäuses hat hierbei die Aufgabe, das Fluid aus dem saugseitigen Raum weitestgehend verlustarm zu beschleunigen und weist hierzu in Strömungsrichtung eine spezielle, sich verengende Kontur auf.

Um die Verluste und die Lärmentstehung, die durch den Spalt zwischen den Flügelblattspitzen (2.3) des Flügelrades (2) und dieser Seitenwand der zylinderförmigen Strömungsführung (1.2) verursacht werden, weiter zu minimieren, wird dieser Spalt sehr klein ausgeführt. Des Weiteren sorgen Strömungselemente (Winglets) (2.3) für eine deutlich reduzierte Geräuschentstehung.

Die Strömung gelangt stromab des Flügelrades (2), umgelenkt von den Nachleitflügeln (1.3), in den Diffusor (1.5), also in einen sich erweiternden Strömungskanal. Durch den Diffusor (1.5) wird insbesondere die axiale Komponente der Abströmgeschwindigkeit verringert, was zu einer weiteren Erhöhung des Wirkungsgrades und damit der Leistungsfähigkeit des Ventilators beiträgt. An das Gehäuse (1) ist weiterhin strömungsausgangsseitig ein Schutzgitter (3), welches insbesondere als Maschengitter ausgeführt ist, befestigbar. Ein weiterer Aspekt der Erfindung ist es, dass Außenläufermotoren, entweder in AC oder in EC Technologie, verwendet werden. Dies erlaubt eine besonders kompakte Bauweise, wobei EC-Motoren noch einen zusätzlichen Wirkungsgradvorteil bringen.

Die Erfindung wird an einem Ausführungsbeispiel näher beschrieben.

Es zeigen:
- Figur 1: einen Ventilator im Längsschnitt
- Figur 2: einen Ventilator in raumbildlicher Vorderansicht
- Figur 3: einen Ventilator in Draufsicht
- Figur 4: einen Ventilator in raumbildlicher Hinteransicht
- Figur 5: einen Ventilatorausschnitt mit Flügelrad und Nachleitflügel
- Figur 6: einen Ventilatorausschnitt mit Flügelkonturen

Figur 1 zeigt einen Ventilator, hier einen Axialventilator im Längsschnitt mit seinem Gehäuse (1), das in Strömungsrichtung eine speziell ausgebildete, sich verengende Kontur der Einlaufdüse (1.1) aufweist an die sich eine zylinderförmige Strömungsführung (1.2) sowie hieran ein sich erweiternder Strömungskanal, ein Diffusor (1.5) anschließt. In der engsten Stelle des Gehäuses (1), der zylinderförmigen Strömungsführung (1.2) ist das Flügelrad (2) angeordnet, dessen Flügelblattspitzen, welche als spezielle Strömungselemente (Winglets) ausgeführt sind, zur Minimierung der Lärmentstehung und Verluste des Wirkungsgrades einen nur sehr geringen Abstand zur zylinderförmigen Strömungsführung (1.2) aufweisen. Hinter dem Flügelrad (2) sind die mit dem Gehäuse (1) fest verbundenen Nachleitflügel (1.3) angeordnet, die nabeseitig mit dem Motorträger (1.4) fest verbunden sind, an welchem der Antriebsmotor (5) mitsamt Flügelrad (2) befestigt werden. Endseitig des Gehäuses (1) ist ein Schutzgitter (3) angeordnet, welches sowohl innerhalb als auch außerhalb des Diffusors (1.5) befestigbar ist.

Figur 2 zeigt den Axialventilator in einer schrägen Vorderansicht, bei dem im Gehäuse (1) die räumliche Anordnung des Flügelrades (2) mit Flügelradnabe (2.1) und Motor (5) dargestellt ist. Weiterhin dargestellt sind Befestigungsvorrichtungen (1.6) in der Einlaufdüse (1.1), die hier als Bohrungen ausgeführt sind.

Figur 3 zeigt den Axialventilator in der Draufsicht mit der Einlaufdüse (1.1), Flügelrad (2) und Schutzgitter (3). Hierbei kann die Außenform (1.11) der Einlaufdüse (1.1) nicht nur rund, wie hier dargestellt, sondern auch eine quadratische, rechteckige oder eine andere Form aufweisen.

In Figur 4 ist der Axialventilator in einer schrägen Hinteransicht mit Schutzgitter (3) und mittig angeordnetem Klemmenkasten (4) dargestellt. Klemmenkasten (4) kann sowohl am Schutzgitter (3) als auch am Motorträger (1.4) lösbar angebracht werden.

Figur 5 zeigt einen Ausschnitt des Axialventilators mit Flügelrad und Nachleitflügel, bei dem die Vorderkanten (2.21) der gewundenen Flügel (2.2) auf der Flügelradnabe (2.1) vorzugsweise konkav ausgebildet und in Drehrichtung sichelförmig voreilend angeordnet sind. Weiterhin ist dargestellt, dass die Nachleitflügel (1.3) mehrdimensional gewölbt sind, wobei deren Vorderkanten (1.31) vorzugsweise sichelförmig und deren Hinterkanten (1.32) vorzugsweise gezackt oder wellenförmig ausgebildet sind.

Figur 6 zeigt weiterhin einen Ausschnitt des Axialventilators, bei dem die Hinterkanten (2.22) der Flügel (2.2) konvex und gezackt oder wellenförmig sein können und deren radial äußere Enden als Winglet (2.3) ausgebildet sind. Die radial endseitig als Winglets (2.3) ausgebildeten Flügel (2.2) tragen zu einer wesentlichen Reduzierung der Strömungswirbel bei und damit zu einer deutlichen Lärmminderung.

## Patentansprüche

1. Ventilator, insbesondere für den Einsatz in der Klima- und Kältetechnik, bestehend aus einem Gehäuse (1), einem Flügelrad (2), welches um eine zentrale Achse drehbar gelagert ist, und einem Antriebsmotor (5), von denen das Gehäuse (1) einteilig aus Kunststoff gefertigt ist und in das die Strömungselemente Einlaufdüse (1.1), Strömungsführung (1.2), Nachleitflügel (1.3) und Diffusor (1.5) integriert sind, wobei die Nachleitflügel (1.3) stromab des Flügelrades (2) angeordnet sind und gleichzeitig die Befestigung der Motoranbindung (1.4) an die äußere Kontur übernehmen und der Antriebsmotor (5) ein Außenläufermotor ist, der als elektronisch kommutierter Gleichstrommotor (EC) ausgeführt ist, wobei die Strömungsführung (1.2) zylinderförmig ausgebildet ist, und wobei das Flügelrad (2) in der engsten Stelle des Gehäuses (1) der zylinderförmigen Strömungsführung (1.2) angeordnet ist, **dadurch gekennzeichnet, dass** das Gehäuse (1) mit Einlaufdüse (1.1), zylinderförmiger Strömungsführung (1.2), Nachleitflügel (1.3), Motorträger (1.4) und Diffusor (1.5) aus glasfaserverstärktem Kunststoff besteht, dass der Ventilator ein Schutzgitter (3) aufweist, das strömungsausgangsseitig am Gehäuse (1) in Strömungsrichtung hinter den Nachleitflügeln (1.3) an einer am Gehäuse (1) vorgesehenen Vorrichtung angebracht ist, und dass die radial außen liegenden Flügelenden (2.3) der Flügel (2.1) des Flügelrades (2) als Winglets ausgebildet sind, die einen geringen Abstand zur Seitenwand der Strömungsführung (1.2) haben.

2. Ventilator, insbesondere für den Einsatz in der Klima- und Kältetechnik, bestehend aus einem Gehäuse (1), einem Flügelrad (2), welches um eine zentrale Achse drehbar gelagert ist, und einem Antriebsmotor (5), von denen das Gehäuse (1) einteilig aus Kunststoff gefertigt ist und in das die Strömungselemente Einlaufdüse (1.1), Strömungsführung (1.2), Nachleitflügel (1.3) und Diffusor (1.5) integriert sind, wobei die Nachleitflügel (1.3) stromab des Flügelrades (2) angeordnet sind und gleichzeitig die Befestigung der Motoranbindung (1.4) an die äußere Kontur übernehmen und der Antriebsmotor (5) ein Außenläufermotor ist, wobei die Strömungsführung (1.2) zylinderförmig ausgebildet ist, und wobei das Flügelrad (2) in der engsten Stelle des Gehäuses (1) der zylinderförmigen Strömungsführung (1.2) angeordnet ist, **dadurch gekennzeichnet, dass** das Gehäuse (1) mit Einlaufdüse (1.1), zylinderförmiger Strömungsführung (1.2), Nachleitflügel (1.3), Motorträger (1.4) und Diffusor (1.5) aus glasfaserverstärktem Kunststoff besteht, dass der Ventilator ein Schutzgitter (3) aufweist, das strömungsausgangsseitig am Gehäuse (1) in Strömungsrichtung hinter den Nachleitflügeln (1.3) an einer am Gehäuse (1) vorgesehenen Vorrichtung angebracht ist, dass die radial außen liegenden Flügelenden (2.3) der Flügel (2.1) des Flügelrades (2) als Winglets ausgebildet sind, die einen geringen Abstand zur Seitenwand der Strömungsführung (1.2) haben, und dass der Antriebsmotor (5) als Drehstrom-Asynchronmotor (AC) ausgeführt ist.

3. Ventilator nach Anspruch 1 oder 2, **dadurch gekennzeichnet, dass** die Nachleitflügel (1.3) mehrdimensional gewölbt sind, wobei deren Vorderkanten (1.31) vorzugsweise sichelförmig und deren Hinterkanten (1.32) vorzugsweise gezackt oder wellenförmig ausgebildet sind.

4. Ventilator nach einem der Ansprüche 1 bis 3, **dadurch gekennzeichnet, dass** die sichelförmig ausgebildete Vorderkante (1.31) der Nachleitflügel (1.3) vorzugsweise entgegen der Drehrichtung des Flügelrades (2) geneigt angeordnet ist.

5. Ventilator nach einem oder mehreren der Ansprüche 1 bis 4, **dadurch gekennzeichnet, dass** im Gehäuse (1) eine ungerade Anzahl von Nachleitflügeln (1.3) am Motorträger (1.4) angeordnet sind.

6. Ventilator nach einem oder mehreren der Ansprüche 1 bis 5, **dadurch gekennzeichnet, dass** das Flügelrad (2) eine Nabe (2.1) aufweist, an der mehrere gewundene Flügel (2.2) angeordnet sind.

7. Ventilator nach einem oder mehreren der Ansprüche 1 bis 6, **dadurch gekennzeichnet, dass** die Vorderkanten (2.21) der Flügel (2.2) vorzugsweise konkav ausgebildet und in Drehrichtung sichelförmig voreilend angeordnet sind.

8. Ventilator nach einem oder mehreren der Ansprüche 1 bis 7, **dadurch gekennzeichnet, dass** die Hinterkanten (2.22) der Flügel (2.2) konvex, gezackt oder wellenförmig ausgebildet sind.

9. Ventilator nach einem oder mehreren der Ansprüche 1 bis 8, **dadurch gekennzeichnet, dass** die Nabe (2.1) des Flügelrades (2) in Strömungsrichtung konisch erweiternd ausgebildet ist.

10. Ventilator nach einem oder mehreren der Ansprüche 1 bis 9, **dadurch gekennzeichnet, dass** am Gehäuse (1) stromabseitig des Motorträgers (1.4) ein Klemmenkasten (4) integriert ist.

11. Ventilator nach Anspruch 10, **dadurch gekennzeichnet, dass** am Schutzgitter (3) der Deckel für den Klemmenkasten (4) einteilig integriert ist.

12. Ventilator nach einem oder mehreren der Ansprüche 1 bis 11, **dadurch gekennzeichnet, dass** im äußeren Bereich der Einlaufdüse (1.1) umfangsseitig Befestigungsvorrichtungen (1.6), vorzugsweise in Form von Öffnungen vorgesehen sind.

13. Ventilator nach einem oder mehreren der Ansprüche 1 bis 12, **dadurch gekennzeichnet, dass** die Außenform (1.11) der Einlaufdüse (1.1) vorzugsweise rund, quadratisch, oder rechteckig ausgebildet ist.

## Claims

1. Ventilator, in particular for use in the airconditioning and refrigerating technology, comprising a housing (1), a fan wheel (2), which is rotatably mounted about a central axis, and a drive motor (5), of which the housing (1) is produced in one piece in plastic and into which the flow elements inlet nozzle (1.1), flow guide (1.2), outlet guide vanes (1.3) and diffusor (1.5) are integrated wherein the outlet guide vanes (1.3) are arranged downstream of the fan wheel (2) and also fasten the motor connection (1.4) to the outer contour and the drive motor (5) is an external rotor motor, which is designed as an electronically commutated DC motor (EC), wherein the flow guide (1.2) is cylindrical and wherein the fan wheel (2) is arranged at the narrowest point of the housing (1) of the cylindrical flow guide (1.2),
**characterised in that** the housing (1) with the inlet nozzle (1.1), cylindrical flow guide (1.2), outlet guide vanes (1.3), motor support (1.4) and diffusor (1.5) is made of fibre-glass reinforced plastic, **in that** the ventilator has a protective grille (3), which on the flow outlet side is arranged on the housing (1) in the direction of flow behind the outlet guide vanes (1.3) on a device provided on the housing (1), and **in that** the radially outward lying vane ends (2.3) of the vanes (2.2) of the fan wheel (2) are designed as winglets which are at a small distance from the side wall of the flow guide (1.2).

2. Ventilator, in particular for use in the airconditioning and refrigerating technology, comprising a housing (1), a fan wheel (2), which is rotatably mounted about a central axis, and a drive motor (5), of which the housing (1) is produced in one piece in plastic and into which the flow elements inlet nozzle (1.1), flow guide (1.2), outlet guide vanes (1.3) and diffusor (1.5) are integrated wherein the outlet guide vanes (1.3) are arranged downstream of the fan wheel (2) and also fasten the motor connection (1.4) to the outer contour and the drive motor (5) is an external rotor motor, wherein the flow guide (1.2) is cylindrical and wherein the fan wheel (2) is arranged at the narrowest point of the housing (1) of the cylindrical flow guide (1.2),
**characterised in that** the housing (1) with the inlet nozzle (1.1), cylindrical flow guide (1.2), outlet guide vanes (1.3), motor support (1.4) and diffusor (1.5) is made of fibre-glass reinforced plastic, **in that** the ventilator has a protective grille (3), which on the flow outlet side is arranged on the housing (1) in the direction of flow behind the outlet guide vanes (1.3) on a device provided on the housing (1), and **in that** the radially outward lying vane ends (2.3) of the vanes (2.1) of the fan wheel (2) are designed as winglets which are at a small distance from the side wall of the flow guide (1.2) and **in that** the drive motor (5) is designed as an rotary current asynchronous motor (AC).

3. Ventilator according to claim 1 or 2,
**characterised in that** the outlet guide vanes (1.3) are multi-dimensionally curved, wherein their forward edges (1.31) are preferably sickle-shaped and their rear edges (1.32) are preferably serrated or undulating.

4. Ventilator according to any one of claims 1 to 3, **characterised in that** sickle-shaped forward edge 1.31) of the outlet guide vanes (1.3) are preferably arranged inclined against the direction of rotation of the fan wheel (2).

5. Ventilator according to any one of claims 1 to 4, **characterised in that** an odd number of outlet guide vanes (1.3) is arranged on the motor support (1.4) in the housing (4).

6. Ventilator according to any one of claims 1 to 5, **characterised in that** the fan wheel (2) has a hub (2.1) on which several tortuous vanes (2.2) are arranged.

7. Ventilator according to any one of claims 1 to 6, **characterised in that** the forward edges (2.21) of the vanes (2.2) are preferably concave and in the direction of rotation are arranged to lead in a sickle-shaped manner.

8. Ventilator according to any one of claims 1 to 7, **characterised in that** the rear edges (2.22) of the vanes (2.2) are convex, serrated or undulating.

9. Ventilator according to any one of claims 1 to 8, **characterised in that** the hub (2.1) of the fan wheel (2) is designed in conically widening manner in the flow direction.

10. Ventilator according to any one of claims 1 to 9,
characterised on the housing (1) on the downstream side of the motor support (1.4) a terminal box is arranged.

11. Ventilator according to claim 10,
**characterised in that** the cover for the terminal box 4) is integrated in one piece on the protective grille (3).

12. Ventilator according to any of claims 1 to 11,
**characterised in that** circumferential fastening devices (1.6), preferably in the form of openings, are provided in the outer area of the inlet nozzle (1.1).

13. Ventilator according to any one of claims 1 to 12,
**characterised in that** the outer shape (1.11) of the inlet nozzle (1.1) is preferably round, quadratic or rectangular.

## Revendications

1. Ventilateur, notamment pour l'utilisation dans la technique de climatisation et de réfrigération, composé d'un boîtier (1), d'une roue à aubes (2), laquelle est logée pouvant tourner autour d'un axe central et d'un moteur d'entraînement (5), dont le boîtier (1) est fabriqué en une pièce en matière plastique et dans lequel sont intégrés les éléments d'écoulement comme buse d'entrée (1.1), guidage d'écoulement (1.2), aubes directrices (1.3) et diffuseur (1.5), les aubes directrices (1.3) étant disposées en aval de la roue à aubes (2) et prenant simultanément en charge la fixation de l'attache du moteur (1.4) au contour extérieur et le moteur d'entraînement (5) étant un moteur à rotor extérieur, qui est exécuté comme moteur en courant continu (EC) à commutation électronique, le guidage d'écoulement (1.2) étant constitué de forme cylindrique et la roue à aubes (2) étant disposée dans l'endroit le plus étroit du boîtier (1) du guidage d'écoulement cylindrique (1.2),
**caractérisé en ce que** le boîtier (1) avec la buse d'entrée (1.1), le guidage d'écoulement cylindrique (1.2), les aubes directrices (1.3), le support de moteur (1.4) et le diffuseur (1.5) est en matière plastique renforcée à la fibre de verre, **en ce que** le ventilateur comporte une grille de protection (3), qui est montée côté sortie d'écoulement sur le boîtier (1) dans la direction de l'écoulement derrière les aubes directrices ((1.3) sur un dispositif prévu sur le boîtier (1) et **en ce que** les extrémités d'aube (2.3) se trouvant radialement vers l'extérieur de l'aube (2.2) de la roue à aubes (2) sont constituées en tant que winglets, qui sont à faible distance de la paroi latérale du guidage d'écoulement (1.2).

2. Ventilateur, notamment pour l'utilisation dans la technique de climatisation et de réfrigération, composé d'un boîtier (1), d'une roue à aubes (2), laquelle est logée pouvant tourner autour d'un axe central et un moteur d'entraînement (5), dont le boîtier (1) est fabriqué en une pièce en matière plastique et dans lequel sont intégrés les éléments d'écoulement comme buse d'entrée (1.1), guidage d'écoulement (1.2), aubes directrices (1.3) et diffuseur (1.5), les aubes directrices (1.3) étant disposées en aval de la roue à aubes (2) et prenant simultanément en charge la fixation de l'attache du moteur (1.4) au contour extérieur et le moteur d'entraînement (5) étant un moteur à induit extérieur, le guidage d'écoulement (1.2) étant constitué de forme cylindrique et la roue à aubes (2) étant disposée dans l'endroit le plus étroit du boîtier (1) du guidage d'écoulement cylindrique (1.2),
**caractérisé en ce que** le boîtier (1) avec la buse d'entrée (1.1), le guidage d'écoulement cylindrique (1.2), les aubes directrices (1.3), le support de moteur (1.4) et le diffuseur (1.5) est en matière plastique renforcée à la fibre de verre, **en ce que** le ventilateur comporte une grille de protection (3), qui est montée côté sortie d'écoulement sur le boîtier (1) dans la direction de l'écoulement derrière les aubes directrices (1.3) sur un dispositif prévu sur le boîtier (1) et **en ce que** les extrémités d'aube (2.3) se trouvant radialement vers l'extérieur de l'aube (2.1) de la roue à aubes (2) sont constituées en tant qu'aubes, qui sont à faible distance de la paroi latérale du guidage d'écoulement (1.2) et **en ce que** le moteur d'entraînement (5) est exécuté comme un moteur asynchrone (AC) à courant triphasé.

3. Ventilateur selon la revendication 1 ou 2,
**caractérisé en ce que** les aubes directrices (1.3) sont bombées de façon multidimensionnelle, les bords avant (1.31) de celles-ci étant constitués de préférence falciformes et les bords arrière (1.32) de préférence dentelées ou ondulées.

4. Ventilateur selon l'une quelconque des revendications 1 à 3,
**caractérisé en ce que** les bords avant (1.31) constitués falciformes des aubes directrices (1.3) sont disposés de préférence inclinés, opposés au sens de rotation de la roue à aubes (2).

5. Ventilateur selon l'une quelconque ou plusieurs des revendications 1 à 4,
**caractérisé en ce que** des aubes directrices (1.3) en nombre impair sont disposées dans le boîtier (1) sur le support de moteur (1.4).

6. Ventilateur selon l'une quelconque ou plusieurs des revendications 1 à 5,
**caractérisé en ce que** la roue à aubes (2) comporte un moyeu (2.1) sur lequel sont disposées plusieurs aubes tordues (2.2).

7. Ventilateur selon l'une quelconque ou plusieurs des revendications 1 à 6,
**caractérisé en ce que** les bords avant (2.21) de l'aube (2.2) sont constitués de préférence concaves et sont disposés vers l'avant de façon falciforme dans le sens de rotation.

8. Ventilateur selon l'une quelconque ou plusieurs des revendications 1 à 7,
**caractérisé en ce que** les bords arrière (2.22) de l'aube (2.2) sont constitués convexes, dentelés ou ondulés.

9. Ventilateur selon l'une quelconque ou plusieurs des revendications 1 à 8,
**caractérisé en ce que** le moyeu (2.1) de la roue à aubes (2) est constitué s'élargissant de façon conique dans le sens de l'écoulement.

10. Ventilateur selon l'une quelconque ou plusieurs des revendications 1 à 9,
**caractérisé en ce qu'**un boîtier de connexions (4) est intégré sur le boîtier (1) en aval du support de moteur (1.4).

11. Ventilateur selon la revendication 10,
**caractérisé en ce que** le couvercle pour le boîtier de connexions (4) est intégré en une pièce sur la grille de protection (3).

12. Ventilateur selon l'une quelconque ou plusieurs des revendications 1 à 11,
**caractérisé en ce que** des dispositifs de fixation (1.6), de préférence sous la forme d'ouvertures, sont prévus côté périphérique dans la zone extérieure de la buse d'entrée (1.1).

13. Ventilateur selon l'une quelconque ou plusieurs des revendications 1 à 12,
**caractérisé en ce que** la forme extérieure (1.11) de la buse d'entrée (1.1) est constituée de préférence ronde, quadratique ou rectangulaire.
